# FASCICULE DE BREVET EUROPEEN

(11) **EP 0 298 858 B1**
(45) Date de publication et mention de la délivrance du brevet: **22.11.1990**
(21) Numéro de dépôt: 88401739.3
(22) Date de dépôt: 04.07.1988
(51) Int. Cl.: F24C 15/36, F24C 15/02

(54) **Dispositif de protection thermique pour appareils de cuisson ou de chauffage**
Wärmeschutz für Koch- oder Heizgeräte
Thermal protection device for cooking or heating appliances

(30) Priorité: 08.07.1987 FR 8710000
(43) Date de publication de la demande: 11.01.1989
(73) Titulaire: LA TOLERIE INDUSTRIELLE SOCIETE ANONYME, F-08001 Charleville-Mézières (FR)
(72) Inventeur: Gillery,Gérald, F-51380 Verzy (FR)
(74) Mandataire: Gérardin, Robert Jean René

(56) Documents cités:
- GB-A- 698 133
- US-A- 3 710 776
- US-A- 4 527 540

## Description

L'invention concerne un dispositif de protection thermique amovible, adaptable sur la face externe (par exemple porte) des appareils de cuisson ou de chauffage, destiné à protéger les enfants et les animaux de compagnie des brûlures par contacts accidentels.

Actuellement, les réglementations en vigueur dans les différents pays de la CEE exigent des constructeurs que la température extérieure des portes de ces appareils n'excède pas en fonctionnement, une certaine température définie en fonction des énergies utilisées par lesdits appareils et des matériaux constituant la façade de ceux-ci.

Toutefois, à ces températures, des contacts accidentels prolongés peuvent occasionner des brûlures graves tout particulièrement à de jeunes enfants commençant à marcher. De plus, les appareils de cuisson sont souvent équipés d'un dispositif d'autonettoyage par pyrolyse des résidus de graisse projetés pendant la cuisson contre les parois internes de l'appareil, y compris la face interne de la porte d'accès ; ce qui augmente encore l'importance des risques de brûlures puisque, dans ce cas, la température intérieure du four atteint 500°C.

Il est connu de fixer, sur la face externe des portes d'un appareil de cuisson, une grille de protection amovible disposée parallèlement aux portes en laissant subsister un certain espace par rapport à celles-ci. Toutefois, en cas d'utilisation prolongée du four, cette grille de protection finit par s'échauffer et par présenter des risques de brûlures elle aussi. De plus, ces grilles constituées de tiges métalliques s'entrecroisant, sont généralement réalisées en une seule pièce et présentent, de ce fait, des difficultés de nettoyage et de rangement, compte-tenu de leur encombrement.

On connaît déjà des dispositifs tels que celui décrit dans le modèle d'utilité allemand DE-U 7 224 332, qui consiste à recouvrir la face externe du hublot d'une porte de four, d'un film de matière plastique transparent destiné à réduire la température de contact. Toutefois, la réduction de température obtenue par ce moyen n'est pas suffisante pour éliminer tout risque de brûlures lors d'un contact prolongé, comme c'est le cas lorsqu'un très jeune enfant vient prendre appui par ses mains contre la porte d'un four.

On connaît aussi un dispositif tel que celui décrit dans le certificat d'utilité français FR-A 2 310 073 qui consiste à appliquer sur la face externe de la porte des appareils de cuisson, de minces bandes de matière plastique disposées en ligne horizontale, ces bandes étant suffisamment rapprochées pour qu'un contact direct avec la porte, ne puisse se produire. Ces bandes de matière plastique peuvent être rigidifiées pour former une grille destinée à être fixée devant la porte de l'appareil avec ou sans écart par rapport à celle-ci, la fixation étant réalisée par collage. Ainsi, l'amovibilité de ce dispositif protecteur est très limitée, étant donné sa fixation par collage. Son entretien, ainsi que son rangement n'ont pas été prévus.

La présente invention a pour but de remédier aux inconvénients présentés par les dispositifs évoqués ci-dessus. Cette invention, telle qu'elle se caractérise, résout le problème consistant à créer un dispositif de protection thermique adaptable à toute porte d'appareils de cuisson, équipés d'une porte à façade en verre ou en tôle dont la température de surface atteint, en utilisation, des valeurs susceptibles d'occasionner des brûlures graves, notamment aux enfants en bas âge. Ce dispositif pouvant être facilement démonté, nettoyé, rangé et remonté.

Le dispositif selon l'invention se caractérise principalement en ce qu'il est constitué d'une grille amovible, fixable devant la porte d'un appareil de cuisson ou de chauffage en laissant subsister un espace par rapport à celle-ci, ladite grille étant réalisée en un ou en plusieurs éléments repliables l'un contre l'autre et étant fixable contre ladite porte par l'intermédiaire de coupelles en métal magnétique et d'aimants, de ventouses ou d'entretoises isolantes collées.

Dans le mode de fixation par aimants, les coupelles sont fixées contre la porte par collage et les aimants sont fixés perpendiculairement à la grille, par l'intermédiaire d'un embout fileté, d'une rondelle entretoise et d'une vis en matière isolante. Les coupelles comportent des cavités, de section correspondant à celle des aimants, disposées en leur milieu.

Dans le mode de fixation par entretoises isolantes celles-ci sont collées contre la face avant de la porte et fixées à la grille par des vis isolantes.

Des nervures entretoises, assurant la rigidité de la grille après montage, sont situées au niveau de la ligne d'articulation et de séparation des éléments constituants de la grille.

Les avantages obtenus grâce à cette invention consistent essentiellement en ceci que la grille s'adapte très facilement à toute porte d'appareils de cuisson et qu'elle peut être très facilement démontée, nettoyée et rangée.

D'autres caractéristiques et avantages apparaîtront dans la description qui va suivre d'un dispositif selon l'invention, donné à titre d'exemple non limitatif au regard des dessins annexés, sur lesquels:
- la figure 1 représente une vue en perspective d'une porte de four équipée de coupelles et d'une grille de protection en deux éléments munie d'aimants et d'une nervure entretoise,
- la figure 2 représente une vue partielle en coupe de l'ensemble coupelle-aimant, de fixation de la grille sur la porte,
- la figure 3 représente une vue partielle en coupe du dispositif de fixation par ventouse,
- la figure 4 représente une vue partielle en coupe du dispositif de fixation par collage.

Les figures représentent un dispositif de protection thermique pour porte de cuisson, constitué d'une grille amovible 1, réalisée en deux éléments 1a et 1 b, réunis par une charnière démontable ou non 2, munie d'une nervure entretoise 3 et d'aimants 4 fixés par l'intermédiaire d'un embout fileté 4a, d'une rondelle entretoise 5 et d'un écrou isolant 6, et de coupelles 7, collées contre la face avant de la porte 8 équipée du hublot 9 par l'intermédiaire de ventouses 10 ou par l'intermédiaire d'entretoises 11 collées directement contre la face de la porte.

Conformément à la présente invention, la grille de protection 1 est constituée de deux éléments 1 a et 1 b réunis par une charnière démontable ou non 2 de façon à permettre le repli des deux éléments 1a et 1 b, l'un contre l'autre ou d'obtenir la séparation de ceux-ci. La nervure entretoise 3, assurant la rigidité de la grille lorsque celle-ci est solidaire de la porte, est fixée sur l'un des éléments 1 a ou 1 de la grille, à proximité de la charnière démontable 2, parallèlement à celle-ci.

Les aimants 4, fixés dans les angles de la grille par l'intermédiaire de l'embout fileté 4a, de la rondelle entretoise 5 et de l'écrou isolant 6, viennent se loger dans des cavités 7a aménagées dans l'axe des coupelles en métal magnétique 7 préalablement collées, à l'aide d'un gabarit contre la face extérieure de la porte 8.

Dans le mode de fixation à ventouses 10, celles-ci sont fixées dans les angles de la grille et viennent s'adapter contre la face avant de la porte.

Dans le mode de fixation par entretoises isolantes 11 collées directement contre la face avant de la porte, celles-ci sont fixées dans les angles de la grille par l'intermédiaire de vis 12 en matière isolante.

Ainsi, cette grille de protection peut être aisément adaptée sur toutes sortes de portes d'appareils de cuisson ou de chauffage par les utilisateurs eux-mêmes, en utilisant un gabarit livré avec la grille, puisqu'il suffit de coller les coupelles 7 ou les entretoises isolantes 11 contre la face avant de la porte, selon une disposition prédéterminée, ou en agissant sur le dispositif de commande des ventouses 10.

Cette grille peut être, ainsi, compte-tenu de sa conception, aisément montée ou démontée selon le besoin; puisqu'elle peut être rangée en occupant un minimum de place.

Le nettoyage de la face avant de la porte et de la face arrière de la grille est ainsi grandement facilité.

Le dispositif de protection thermique selon l'invention, est destiné principalement à équiper la porte avant des fours de cuisinières électriques ou à gaz, ainsi que des appareils de chauffage, tels que poëles et inserts par exemple.

## Revendications

1) Dispositif de protection thermique pour porte d'appareils de cuisson ou de chauffage, constitué d'une grille amovible (1) fixable devant la porte (8) en laissant subsister un espace par rapport à celle-ci, caractérisé en ce qu'elle est réalisée en plusieurs éléments (1 a et 1b) séparables et/ou repliables l'un contre l'autre, en ce qu'elle se fixe contre la porte (8) par l'intermédiaire de coupelles (7) en matière magnétique et d'aimants (4), de ventouses (10) ou d'entretoises isolantes (11) et en ce qu'elle comporte des nervures entretoises (3) assurant sa rigidité.

2) Dispositif selon la revendication 1, caractérisé en ce que les coupelles (7) sont fixées contre la face avant de la porte (8) par collage.

3) Dispositif selon la revendication 1, caractérisé en ce que les aimants (4) sont fixés perpendiculairement à la grille par l'intermédiaire d'un embout fileté (4a), d'une rondelle entretoise isolante (5) et d'un écrou isolant (6).

4) Dispositif selon les revendications 2 et 3, caractérisé en ce que l'extrémité des aimants (4) pénètre dans une cavité (7a) aménagée dans l'axe des coupelles (7).

5) Dispositif selon la revendication 1, caractérisé en ce que lorsqu'il fixe contre la porte (8) par l'intermédiaire d'entretoises isolantes (11), celles-ci sont collées contre la face avant de la porte (8) et fixées à la grille par l'intermédiaire de vis isolantes (12).

6) Dispositif selon la revendication 1, caractérisé en ce que les nervures entretoises (3) assurant la rigidité de la grille (1) sont situées au niveau de la ligne d'articulation et de séparation des éléments (1 a, 1 b) constituant la grille (1).

## Patentansprüche

1. Wärmeschutz für Türen von Koch- oder Heizgeräten, bestehend aus einem abnehmbaren Gitter (1), das so vor der Tür (8) angebracht werden kann, daß er aus mehreren voneinander trennbaren und/oder gegeneinander zusammenklappbaren Teilen (1a und 1b) besteht und daß er mittels kleiner schalenförmiger Elemente (7) aus magnetischem Material und Magneten (4), Saugnäpfen (10) oder isolierenden Abstandsstücken (11) an der Tür (8) gehalten wird und daß er seine Steifigkeit gewährleistende Verstärkungsrippen (3) aufweist.

2. Vorrichtung nach Anspruch 1, dadurch gekennzeichnet, daß die kleinen schalenförmigen Elemente (7) an der Fläche vor der Tür (8) angeklebt sind.

3. Vorrichtung nach Anspruch 1, dadurch gekennzeichnet, daß die Magnete (4) mittels eines schraubbaren Ansatzstücks (4a), einer isolierenden abstandshaltenden Beilagscheibe (5) und einer Isoliermutter (6) senkrecht zum Gitter befestigt sind.

4. Vorrichtung nach den Ansprüchen 2 und 3, dadurch gekennzeichnet, daß das Magnetende (4) in eine in der Achse der kleinen schalenförmigen Elemente (7) angeordnete Vertiefung (7a) eingreift.

5. Vorrichtung nach Anspruch 1, dadurch gekennzeichnet, daß, wenn sie mittels der isolierenden Abstandsstücke (11) an der Tür (8) befestigt ist, diese an die Fläche vor der Tür (8) geklebt und mittels Isolierschrauben (12) mit dem Gitter verbunden werden.

6. Vorrichtung nach Anspruch 1, dadurch gekennzeichnet, daß die isolierenden, die Steifigkeit des Gitters (1) gewährleistenden Verstärkungsrippen (3) auf der Höhe der Gelenk- und Trennlinie der das Gitter (1) bildenden Elemente (1a und 1b) angeordnet sind.

## Claims

1. Thermal-protection device for the door of cooking or heating appliances, consisting of a removable screen (1) which can be fixed in front of the door (8) leaving a gap relative to the latter, characterized in that it is made from several elements (1 a and 1b) which can be separated and/or folded up against one another, in that it is fixed against the door (8) via cups (7) made from a magnetic material and magnets (4), via suckers (10) or via insulating distance tubes (11), and in that it has bracing ribs (3) making it rigid.

2. Device according to claim 1, characterized in that the cups (7) are fixed against the front face of the door (8) by adhesive bonding.

3. Device according to claim 1, characterized in that the magnets (4) are fixed perpendicular to the screen via a threaded connection piece (4a), an insulating distance washer (5) and an insulating nut (6).

4. Device according to claims 2 and 3, characterized in that the end of the magnets (4) enters a socket (7a) provided in the axis of the cups (7).

5. Device according to claim 1, characterized in that when it is fixed against the door (8) via insulating distance tubes (11), the latter are adhesively bonded against the front face of the door (8) and fixed to the screen via insulating screws (12).

6. Device according to claim 1, characterized in that the bracing ribs (3) making the screen (1) rigid are situated at the level of the articulation and separation line of the elements (1a, 1b) constituting the screen (1).
